# EUROPÄISCHE PATENTSCHRIFT

(11) **EP 2 620 712 B1**
(45) Veröffentlichungstag und Bekanntmachung des Hinweises auf die Patenterteilung: **18.05.2016**
(21) Anmeldenummer: 13151458.0
(22) Anmeldetag: 16.01.2013
(51) Int. Cl.: F24D 19/02

(54) **Aushebesicherung für eine Konsole**
Lift protection for a console
Système anti-levage pour une console

(30) Priorität: 24.01.2012 DE 202012000615 U
(43) Veröffentlichungstag der Anmeldung: 31.07.2013
(73) Patentinhaber: WEMEFA Horst Christopeit GmbH, 42555 Velbert (DE)
(72) Erfinder: Pega, Adrian, 42549 Velbert (DE)
(74) Vertreter: Buse, Mentzel, Ludewig Patentanwaltskanzlei

(56) Entgegenhaltungen:
- EP-A1- 1 811 233
- DE-B3- 10 261 719
- DE-C1- 19 648 994
- DE-U1-202009 017 969
- DE-U1-202010 011 124

## Beschreibung

Die Erfindung betrifft eine Aushebesicherung für eine Konsole zur Befestigung eines mit Befestigungslaschen oder Ähnlichem versehenen Heizkörpers od.dgl., der im Oberbegriff von Anspruch 1 genannten Art. Eine solche Aushebesicherung ist aus der DE 20 2009 017 969 U1 bekannt. Solche Konsolen finden vielfach Verwendung, um Heizkörper an einer Wand od.dg1. zu befestigen. Um zu verhindern, dass der Heizkörper unbeabsichtigt aus der Befestigung herausgehoben werden kann, sind sogenannte Aushebesicherungen vorgesehen. Derartige Aushebesicherungen sind auch erforderlich, um den neuesten Standards und Normen für die Sicherung von Heizkörpern gerecht zu werden.

Die DE 201 19 876 U1 beschreibt eine Aushebesicherung für eine Wandkonsole, an welcher ein Heizkörper mit Aufnahmelaschen befestigbar ist. Bei dieser Aushebesicherung verfügt das Sicherungsteil über eine Nase, welche in einer Öffnung im dünnwandigen Halterungsteil eingreift. Dieser dünnwandige Halterungsteil ist Bestandteil der Winkelkonsole. Sollten nun größere Heizkörper befestigt werden, so entstehen verschiedene Probleme. Einerseits kann die in der Öffnung befindliche Nase schlecht dauerhaft größere Kräfte aufnehmen. Der Sicherungsteil und die Nase, die beide aus Kunststoff bestehen, ermüden mit der Zeit, so dass die Nase aus der Öffnung herausrutschen kann. Wird andererseits für die Aufnahme der bei größeren Heizkörpern wirkenden größeren Kräfte eine dickwandigere Konsole vorgesehen, so ist die Montage sehr schwierig, da die Nase in die Öffnung eingebracht wird unter Ausnutzung der elastischen Kräfte des Sicherungsteiles. Bei dickwandigen Konsolen ist die Elastizität des Sicherungsteiles jedoch nicht ausreichend, um die Nase in die Öffnung bei derartig dickwandigen Halterungsteielen einzubringen, was dazu führen kann, dass der Sicherungsteil nur schlecht oder nicht sicher oder auch gar nicht an der dickwandigen Konsole montierbar ist. In diesem Fall ist die Aushebesicherung nicht mehr vollständig und ausreichend wirksam.

Eine weitere Möglichkeit einer Aushebesicherung beschreibt die DE 100 08 685 A1. Diese Aushebesicherung umfasst eine Arretierungseinrichtung mit einem Gabelstück, von dem ein Sicherungshaken ausgeht, welches gegen eine Federkraft schwenkbar gehalten wird. Diese Aushebesicherung besteht aus vielen Einzelteilen, was sie teuer in der Herstellung macht. Darüber hinaus ist die Montage der Aushebesicherung an der Konsole bzw. der Heizkörperlasche vergleichsweise kompliziert. Durch die Ausgestaltung der Federkraft muss auch eine gewisse Abmessung der Konsole vorgesehen sein. Die Aushebesicherung kann also nicht einfach für verschiedene Konsolen mit unterschiedlichen Abmessungen verwendet werden. Hierdurch wird die ganze Vorrichtung vergleichsweise unflexibel in ihrem Einsatzbereich.

Die DE 20 2009 017 969 U1 beschreibt ein Halteelement wie eine Konsole für einen Heizkörper. Es ist ein zusätzlicher Sicherungsteil vorgesehen, um ein ungewolltes Ausheben des Heizkörpers zu verhindern. Darüber hinaus wird ein Feststellmittel beschrieben, welches den Sicherungsteil an der Konsole sichert. Dieses Feststellmittel wirkt jedoch nicht direkt mit dem Sicherungsteil zusammen, sondern wird vielmehr an der Konsole befestigt und verhindert durch seine Form ein unbeabsichtigtes Lösen des Sicherungsteils. Eine direkte Befestigung eines Feststellmittels an einem Sicherungsteil ist hier nicht vorgesehen.

Aufgabe der Erfindung ist es daher, eine Aushebesicherung zu entwickeln, die die vorerwähnten Nachteile vermeidet und die auch schwere Heizkörper sichern kann und dabei preisgünstig in der Herstellung und einfach in der Montage ist. Diese Aufgabe wird durch die kennzeichnenden Merkmale von Anspruch 1 gelöst, denen folgende besondere Bedeutung zukommt.

Es ist ein Gegenhalter vorgesehen, der den Sicherungsteil an der Konsole, insbesondere an der Aufnahme der Konsole sichert, wobei der Gegenhalter am Sicherungsteil und/oder an der Konsole lösbar befestigbar ist. Die lösbare Befestigung kann insbesondere durch Aufstecken, Einhaken oder Ähnliches erfolgen, vorzugsweise ohne die Verwendung von Werkzeugen. Bei einer derartigen Ausgestaltung der Aushebesicherung ist es möglich, den Sicherungsteil auch in einer Konsole mit größerer Wandstärke vorzusehen, wie er beispielsweise für schwere Heizkörper notwendig ist. Vorzugsweise umfassen der untere Teil des Sicherungsteils und der Gegenhalter die Konsole im Bereich der Aufnahme von beiden Seiten. Ist der Gegenhalter ohne Werkzeuge lösbar befestigbar, ist die Montage besonders einfach und unkompliziert.

Die Konsole und/oder die Aufnahme und/oder der untere Bereich des Sicherungsteils weisen eine oder mehrere Öffnungen auf, in welche wenigstens ein Haltevorsprung des Gegenhalters einbringbar ist. Hierdurch wird dann der Sicherungsteil an der Konsole gesichert und beide Teile sicher aneinander befestigt.

Besonders bevorzugt ist es, wenn der Gegenhalter ebenfalls über eine Nut verfügt, die im montierten Zustand mit der unteren Nut des Sicherungsteiles fluchtet. Dies bietet noch eine zusätzliche Sicherheit und der Gegenhalter deckt quasi den unteren Bereich des Sicherungsteiles von der anderen Seite der Aufnahme her ab.

Ein bevorzugtes Ausführungsbeispiel schlägt vor, dass wenigstens eine der Haltevorsprünge des Gegenhalters eine Raststelle umfasst, die im montierten Zustand mit einer Gegenraststelle an einer der Öffnungen zusammenwirkt, um den Gegenhalter im montierten Zustand an dem unteren Bereich des Sicherungsteils und/oder an der Konsole sicher zu haltern. Hierdurch ist der Gegenhalter ohne Werkzeug montierbar und dabei gleichzeitig auch gegen ein unbeabsichtigtes Herausrutschen gesichert.

In einem besonders bevorzugten Ausführungsbeispiel sind zwei Haltevorsprünge und zwei Öffnungen vorgesehen. Einer der beiden Haltevorsprünge umfasst die Raststelle und ist von seiner Länge her kürzer ausgeführt als der andere Haltevorsprung. Hierdurch wird sichergestellt, dass der längere Haltevorsprung vollständig in die Öffnung eingebracht ist, wenn der kürzere, die Raststelle aufweisende Haltevorsprung in die andere Öffnung eingebracht und dort an der Gegenraststelle verrastet wird. Selbstverständlich können auch noch weitere Haltevorsprünge vorgesehen sein, welche entweder kürzer mit Raststelle oder länger ohne Raststelle ausgeführt sein können.

Weiterhin bevorzugt ist es, die Sicherungsteile und/oder den Gegenhalter aus Kunststoff vorzusehen. Dieser ist einfach zu verarbeiten und weist gleichzeitig die nötige Elastizität und die benötigte Festigkeit auf. Außerdem dient er der Schallentkopplung, um eine Geräuschübertragung zwischen Konsole bzw. Wand und Heizkörper zu vermeiden.

Die Konsole selber kann entweder eine Wandkonsole sein und somit mehr oder weniger direkt an der Wand befestigt sein oder aber auch an einer Schiene gehaltert werden bzw. einstückig mit einer Winkelkonsole ausgebildet sein oder an einer solchen gehaltert werden. Sämtliche Arten von Verwendungen von Konsolen, die im Stand der Technik bekannt sind, sind hier denkbar. Die Konsole ist vorzugsweise aus Metall, um die teilweise hohen Gewichte auch großer Heizkörper aufnehmen zu können.

Weitere Vorteile und Ausführungsformen der Erfindung ergeben sich aus der nachfolgenden Beschreibung, den Unteransprüchen und den Zeichnungen. In den Zeichnungen ist die Erfindung in einem Ausführungsbeispiel dargestellt. Es zeigen:
- Fig. 1:: die Konsole, den Sicherungsteil sowie den Gegenhalter in Explosionsdarstellung, perspektivisch,
- Fig. 2:: die Konsole mit montiertem Sicherungsteil vor der Montage des Gegenhalters, perspektivisch,
- Fig. 3:: Konsole mit Sicherungsteil und Gegenhalter montiert, perspektivisch,
- Fig. 4:: die Aushebesicherung aus Fig. 3 von der anderen Seite, perspektivisch,
- Fig. 5:: die Aushebesicherung aus den Fig. 1 bis 4 mit montiertem Heizkörper mit Befestigungslasche in Seitenansicht.

Fig. 1 zeigt die erfindungsgemäße Aushebesicherung in Explosionsdarstellung. Man erkennt die Konsole 30 mit der U-förmigen Aufnahme 31. Darüber hinaus ist der Sicherungsteil 10 zu sehen, welcher mit seinem unteren Bereich 11 bereichsweise in die U-förmige Aufnahme 31 einbringbar ist. Hierzu weist der Sicherungsteil 10 in seinem unteren Bereich 11 einen in etwa U-förmigen Teil auf. Im unteren Bereich 11 des Sicherungsteiles 10 ist außerdem die untere Nut 12 zu sehen. Der obere Bereich 19 des Sicherungsteils 10 weist die obere Nut 13 auf. Außerdem erkennt man auch den Gegenhalter 20, welcher ebenfalls eine Nut 24 aufweist, die bei montiertem Gegenhalter 20 mit der unteren Nut 12 des Sicherungsteiles 10 fluchtet. Weiterhin sind auch noch die zwei Haltevorsprünge 21 erkennbar.

Fig. 2 zeigt nun die Aushebesicherung aus Fig. 1 in teilmontiertem Zustand. Der Sicherungsteil 10 ist bereits an der Konsole 30 angeordnet, indem er mit seinem unteren Bereich 11 in die U-förmige Aufnahme 31 eingebracht wurde. Lediglich der Gegenhalter 20 ist noch nicht montiert. Man erkennt in dieser Figur sehr schön, dass sowohl die untere Nut 12 als auch die Nut 24 des Gegenhalters 20 eine Stufe 16 aufweisen, die ebenfalls fluchtend aufeinander ausgerichtet sind. Dies dient der Aufnahme der hier nicht dargestellten Befestigungslaschen 40 des Heizkörpers 41. Solche Befestigungslaschen 40 weisen teilweise Sicken auf, um sie stabiler zu gestalten. Damit auch die Bereiche der Befestigungslasche 40, welche die Sicken aufweisen, sicher in der unteren Nut 12 bzw. der Nut 24 des Gegenhalters 20 gehalten werden können, ist die entsprechende Stufe 16 vorgesehen, welche dafür sorgt, dass sich die Breite der unteren Nut 12 bzw. der Nut 24 im Gegenhalter 20 verbreitert.

Des Weiteren erkennt man, dass an einem der beiden Haltevorsprünge 21 eine Raststelle 22 vorgesehen ist. Diese ist im dargestellten Ausführungsbeispiel wulstartig ausgestaltet. Andere Formen sind jedoch auch denkbar. Der Haltevorsprung 21, welcher die Raststelle 22 aufweist, ist in seiner Länge 23 kürzer als der andere Haltevorsprung 21. Dies dient dazu, dass der längere Haltevorsprung 21 bereits sicher und weit in die Öffnung 14 eingebracht wurde, wenn die Raststelle 22 mit der Gegenraststelle 15 am Sicherungsteil 10 in Wirkverbindung tritt.

Die Öffnungen 14 werden hier von der einen Seite aus gesehen vom Sicherungsteil 10 und von der Konsole 30 gebildet, indem jeder dieser Bereiche eine halbkreisförmige Ausnehmung aufweist. Beim Sicherungsteil 10 handelt es sich dabei um den U-förmigen Bereich, der in der U-förmigen Aufnahme 31 eingreift. Von der anderen Seite aus sind fluchtend zu diesen halbkreisförmigen Öffnungen 14 im unteren Bereich 11 des Sicherungsteils 10 auch vollkreisförmige Löcher auf der anderen Seite des Sicherungsteiles 10 vorgesehen, so dass die Haltevorsprünge 21 zunächst den Bereich der Öffnungen 14 durchgreifen, der aus den beiden Halbkreisen gebildet wird und dann die Löcher im Sicherungsteil 10 auf der dem Gegenhalter 20 abgewandten Seite. Selbstverständlich können die Öffnungen 14 und auch die Haltevorsprünge 21 auch andere Formen aufweisen. So sind beispielsweise dreieckige, viereckige, hexagonale oder auch andere polygonale oder ellipsoide Formen denkbar. Auch ganz andere Formen sind möglich.

Des Weiteren erkennt man, dass der Sicherungsteil 10 in seinem oberen Bereich 19 eine obere Nut 13 aufweist. Diese dient dazu, die Befestigungslasche 40 ebenfalls zu umgreifen, insbesondere im Bereich einer oberen Kante 43. Dies wird später noch näher gezeigt werden. Die Fläche 17 des Sicherungsteils 10 weist eine Abschrägung 44 auf, welche dazu dient, die Befestigungslasche 40 sicher in die obere Nut 13 hineinzuführen.

Die Fig. 3 und 4 zeigen nun die Aushebesicherung im vollständig montierten Zustand. Auch die Haltevorsprünge 21 des Gegenhalters 20 sind in die Öffnungen 14 eingebracht, so dass der Sicherungsteil 10 sicher an der Konsole 30 gehaltert ist. Man erkennt auch, dass die Raststelle 22 am Haltevorsprung 21 mit der Gegenraststelle 15 verrastet ist, während der andere Haltevorsprung 21 die Öffnung 14 durchgreift.

Aus den bisherigen Figuren sowie auch aus Fig. 5 ist im oberen Bereich 19 des Sicherungsteiles 10 eine Ausnehmung 18 ersichtlich. Diese dient der Demontage des Heizkörpers 41. Soll die Demontage erfolgen, kann eine Bedienperson mit einem Werkzeug, einem Fingernagel oder Ähnlichem in die Ausnehmung 18 eingreifen und damit den Sicherungsteil 10 zurückbiegen und zwar in diesem Ausführungsbeispiel weg vom Heizkörper 41. Hierdurch wird die Befestigungslasche 40 außer Eingriff mit der oberen Nut 13 gebracht und der Heizkörper 41 kann mit seiner Befestigungslasche 40 aus der unteren Nut 12 bzw. der Nut 24 des Gegenhalters 20 herausgehoben werden.

Darüber hinaus erkennt man, dass die Befestigungslasche 40 mit ihrer unteren Kante 42 in der unteren Nut 12 und mit ihrer oberen Kante 43 in der oberen Nut 13 gehaltert wird. Der Heizkörper 41 ist so sicher an der Konsole 30 gehalten und auch gegen unbeabsichtigtes Ausheben geschützt. Darüber hinaus wird bei montiertem Heizkörper 41 bzw. Befestigungslasche 40 auf der Sicherungsteil 10 noch sicherer an der Konsole 30 gehaltert. Die Befestigungslasche 40 füllt nämlich unter anderem die untere Nut 12 aus und drückt somit die Schenkel der unteren Nut 12 nach außen. Es ist dann nicht mehr möglich, dass sich der untere Bereich 11 des Sicherungsteiles 10 verformt und aus der Aufnahme 31 der Konsole 30 herausrutscht. Hierdurch ergibt sich noch eine zusätzuliche Sicherheit.

Abschließend sei noch darauf hingewiesen, dass die hier dargestellten Ausführungsformen lediglich beispielhafte Verwirklichungen der Erfindung sind. Diese ist nicht darauf beschränkt. Es sind vielmehr noch Abänderungen und Abwandlungen möglich.

### Bezugszeichenliste:

- 10: Sicherungsteil
- 11: unterer Bereich von 10
- 12: untere Nut
- 13: obere Nut
- 14: Öffnung
- 15: Gegenraststelle
- 16: Stufe in 12, 24
- 17: Fläche von 10
- 18: Ausnehmung
- 19: oberer Bereich von 10
- 20: Gegenhalter
- 21: Haltevorsprung
- 22: Raststelle
- 23: Länge von 21
- 24: Nut in 20
- 30: Konsole
- 31: Aufnahme
- 40: Befestigungslasche
- 41: Heizkörper
- 42: untere Kante von 40
- 43: obere Kante von 40
- 44: Abschrägung

## Patentansprüche

1. Aushebesicherung für eine Konsole (30) zur Befestigung eines mit Befestigungslaschen (40) versehenen Heizkörpers (41), umfassend einen Sicherungsteil (10) und einen Gegenhalter (20),
wobei die Konsole (30) eine vorzugsweise u-förmige Aufnahme (31) aufweist, in welche der Sicherungsteil (10) mit seinem unteren Bereich (11) einbringbar ist,
mit einer unteren Nut (12) an dem Sicherungsteil (10), in welche die Befestigungslasche (40) zumindest bereichsweise, insbesondere mit einer unteren Kante (42) einbringbar ist, wobei der Sicherungsteil (10) die Befestigungslasche (40) zumindest bereichsweise umgreift und so ein ungewolltes Ausheben der Befestigungslasche (40) aus der Konsole (30) verhindert,
wobei der Gegenhalter (20) den Sicherungsteil (10) an der Konsole (30), insbesondere an der Aufnahme (31) sichert und dass der Gegenhalter (20) an dem Sicherungsteil (10) und/oder der Konsole (30) lösbar befestigbar ist, insbesondere durch Aufstecken, Einhaken o.ä.
**dadurch gekennzeichnet,**
**dass** die Konsole (30) und/oder die Aufnahme (31) und/oder der untere Bereich (11) des Sicherungsteils (10) eine oder mehrere Öffnungen (14) aufweisen, in welche wenigstens ein Haltevorsprung (21) des Gegenhalters (20) einbringbar ist, um den Sicherungsteil (10) an der Konsole (30) zu sichern.

2. Aushebesicherung nach Anspruch 1, **dadurch gekennzeichnet, dass** die Öffnungen (14) zumindest von der einen Seite aus gesehen gemeinschaftlich vom Sicherungsteil (10) und von der Konsole (30) gebildet werden.

3. Aushebesicherung nach Anspruch 2, **dadurch gekennzeichnet, dass** zusätzlich zu den gemeinschaftlich vom Sicherungsteil (10) und von der Konsole (30) gebildeten Öffnungen (14) auch noch im unteren Bereich (11) des Sicherungsteils (10) allein ausgebildete mit den erstgenannten Öffnungen (14) fluchtende Öffnungen (14) vorgesehen sind, so dass die Haltevorsprünge (21) zunächst den Bereich der Öffnungen (14) durchgreifen, der gemeinschaftlich vom Sicherungsteil (10) und von der Konsole (30) gebildet wird und dann den Bereich der Öffnungen (14), der allein vom Sicherungsteil (10) gebildet wird.

4. Aushebesicherung nach einem der Ansprüche 1 bis 3, **dadurch gekennzeichnet, dass** wenigstens einer der Haltevorsprünge (21) eine Raststelle (22) umfasst, die im montierten Zustand des Gegenhalters (20) mit einer Gegenraststelle (15) an einer der Öffnungen (14) zusammenwirkt.

5. Aushebesicherung nach Anspruch 4, **dadurch gekennzeichnet, dass** wenigstens zwei Haltevorsprünge (21) und wenigstens zwei Öffnungen (14) vorgesehen sind und dass der die Raststelle (22) umfassende Haltevorsprung (21) von seiner Länge (23) her kürzer ausgeführt ist, als der bzw. die anderen Haltevorsprünge (21).

6. Aushebesicherung nach einem der Ansprüche 1 bis 5, **dadurch gekennzeichnet, dass** der Gegenhalter (20) ebenfalls über eine Nut (24) verfügt, die im monierten Zustand fluchtend zu der unteren Nut (12) des Sicherungsteils (10) ausgebildet ist.

7. Aushebesicherung nach einem der Ansprüche 1 bis 6, **dadurch gekennzeichnet, dass** die untere Nut (12) des Sicherungsteils (10) und/oder die Nut (24) des Gegenhalters (20) eine Stufe (16) aufweisen.

8. Aushebesicherung nach einem der Ansprüche 1 bis 7, **dadurch gekennzeichnet, dass** der Sicherungsteil (10) eine obere Nut (13) aufweist, der die Befestigungslasche (40), insbesondere im Bereich einer oberen Kante (43), umgreift.

9. Aushebesicherung nach Anspruch 8, **dadurch gekennzeichnet, dass** die Fläche (17) des Sicherungsteils (10), die zur oberen Nut (13) hin führt, eine Abschrägung (44) aufweist.

10. Aushebesicherung nach einem der Ansprüche 1 bis 9, **dadurch gekennzeichnet, dass** der Sicherungsteil (10) in seinem oberen Bereich (19) eine Ausnehmung (18) aufweist, zum Eingriff eines Werkzeugs, eines Fingernagels o.ä. zur Demontage der Befestigungslasche (40).

11. Aushebesicherung nach einem der Ansprüche 1 bis 10, **dadurch gekennzeichnet, dass** der Sicherungsteil (10) und/oder der Gegenhalter (20) aus Kunststoff bestehen.

12. Baugruppe, bestehend aus wenigstens einer Aushebesicherung nach einem der Ansprüche 1 bis 11 und wenigstens einer Konsole, **dadurch gekennzeichnet, dass** die Konsole (30) eine Wandkonsole ist oder an einer Schiene gehaltert wird oder einstückig mit einer Winkelkonsole ausgebildet oder an einer solchen halterbar ist, wobei die Konsole (30) vorzugsweise aus Metall besteht.

## Claims

1. Lift protection for a console (30) to attach a provided radiator (41) using attachment lugs (40), including a securing element (10) and a counterholder (20),
whereby, the console (30) preferably features a u-shaped receptacle (31) into which the securing element (10) can be inserted into its lower area (11),
with a lower groove (12) on the securing element (10), into which the attachment lug (40), in particular a lower edge (42) can be introduced, at least in a part of the area, whereby, the securing element (10) encompasses the attachment lug (40), at least in a part of the area and, thus, prevents inadvertent lifting of the attachment lug (40) from the console (30),
whereby, the counterholder (20) secures the securing element (10) to the console (30), in particular at the receptacle (31) and that the counterholder (20) is attached to the securing element (10) and/or the console (30) so that it can be removed, in particular by inserting, hooking onto or similar
**characterized in that,**
the console (30) and/or the receptacle (31) and/or the lower area (11) of the securing element (10) features one or more apertures (14), into which a minimum of one support projection (21) of the counterholder (20) can be inserted in order to secure the securing element (10) to the console (30).

2. Lift protection in accordance with claim 1, **characterized in that**, at least viewed from the one side, the apertures (14) are formed in common from the securing element (10) and from the console (30).

3. Lift protection in accordance with claim 2, **characterized in that**, in addition to the apertures (14) commonly formed by the securing element (10) and the console (30), sole apertures (14) are also provided in the lower area (11) of the securing element (10), aligning with the apertures first mentioned (14), so that the support projections (21) initially penetrate the area of the apertures (14) commonly formed by the securing element (10) and by the console (30) and then the area of the apertures (14) that are solely formed by the securing element (10).

4. Lift protection in accordance with one of the claims 1 to 3, **characterized in that** a minimum of one of the support projections (21) includes an engage position (22) that interacts with a counter engage position (15) at one of the apertures (14) when the counterholder (20) is in the assembled position.

5. Lift protection in accordance with claim 4, **characterized in that** a minimum of two support projections (21) and a minimum of two apertures (14) are provided and that the support projection (21) encompassing the engage position (22) is designed shorter in length (23) than the other support projections (21).

6. Lift protection in accordance with one of the claims 1 to 5, **characterized in that** the counterholder (20) also has a groove (24) that, when in the assembled condition, is formed to align with the lower groove (12) of the securing element (10).

7. Lift protection in accordance with one of the claims 1 to 6, **characterized in that** the lower groove (12) of the securing element (10) and/or the groove (24) of the counterholder (20) features a step (16).

8. Lift protection in accordance with one of the claims 1 to 7, **characterized in that** the securing element (10) features an upper groove (13) that encompasses the attachment lug (40), in particular in the area of the upper edge (43).

9. Lift protection in accordance with claim 8, **characterized in that** the surface (17) of the securing element (10) that goes to the upper groove (13), features a chamfer (44).

10. Lift protection in accordance with one of the claims 1 to 9 **characterized in that** the securing element (10) features a recess (18) in its upper area (19), to access a tool, a finger nail or similar to remove the attachment lug (40).

11. Lift protection in accordance with one of the claims 1 to 10, **characterized in that** the securing element (10) and/or the counterholder (20) is made from plastic.

12. An assembly, comprising of a minimum of one lift protection in accordance with one of the claims 1 to 11 and a minimum of one console, **characterized in that** the console (30) is a wall console or is retained on a rail, or is formed as one piece with an angle console, or is retained on such, whereby, the console (30) is preferably made from metal.

## Revendications

1. Système anti-levage pour une console (30), pour fixer un radiateur (41) équipé de pattes de fixation (40), comprenant une pièce de sécurisation (10) et un support antagoniste (20),
sachant que la console (30) présente un réceptacle (31) de préférence en forme de U dans lequel il est possible d'introduire la zone inférieure (11) de la pièce de sécurisation (10),
avec une gorge inférieure (12) contre la pièce de sécurisation (10), gorge dans laquelle une arête inférieure (42) de la patte de fixation (40) peut être introduite au moins partiellement, sachant que la pièce de sécurisation (10) entoure au moins partiellement la patte de fixation (40) et empêche ainsi une levage involontaire de la patte de fixation (40) hors de la console (30),
sachant que le support antagoniste (20) sécurise la pièce de sécurisation (10) contre la console (30), en particulier contre le réceptacle (31), et en ce que le support antagoniste (20) peut être fixé de manière détachable contre la pièce de sécurisation (10) et/ou contre la console (30), en particulier par emboîtement dessus, accrochage ou similaire,
**caractérisé en ce que**
la console (30) et/ou le réceptacle (31) et/ou la zone inférieure (11) de la pièce sécurisation (10) présentent un ou plusieurs orifices (14) dans lesquels peut être introduite au moins une saillie de retenue (21) du support antagoniste (20), afin de sécuriser la pièce de sécurisation (10) contre la console (30).

2. Système anti-levage selon la revendication 1, **caractérisé en ce que** les orifices (14) sont, au moins vus d'un côté, formés conjointement par la pièce de sécurisation (10) et par la console (30).

3. Système anti-levage selon la revendication 2, **caractérisé en ce qu'**en plus des orifices (14) formés conjointement par la pièce sécurisation (10) et par la console (30) sont prévus aussi, dans la zone inférieure (11) de la pièce de sécurisation (10) seule, des orifices (14) configurés dans l'alignement des orifices (14) premiers cités, de sorte que les saillies de retenue (21) traversent d'abord la zone des orifices (14) formée conjointement par la pièce de sécurisation (10) et par la console (30), et ensuite la zone des orifices (14) qui est formée uniquement par la pièce de sécurisation (10).

4. Système anti-levage selon l'une des revendications 1 à 3, **caractérisé en ce qu'**au moins l'une des saillies de retenue (21) comprend un cran (22) qui, lorsque le support antagoniste (20) se trouve à l'état monté, interagit avec un cran antagoniste (15) contre l'un des orifices (14).

5. Système anti-levage selon la revendication 4, **caractérisé en ce que** sont prévus au moins deux saillies de retenue (21) et au moins deux orifices (14), et **en ce que** la saillie de retenue (21) comprenant le cran (22) est d'une longueur (23) inférieure à celle de l'autre ou des autres saillie(s) de retenue (21).

6. Système anti-levage selon l'une des revendications 1 à 5, **caractérisé en ce que** le support antagoniste (20) dispose lui aussi d'une gorge (24) qui, à l'état monté, est configurée dans l'alignement de la gorge (12) inférieure de la pièce de sécurisation (10).

7. Système anti-levage selon l'une des revendications 1 à 6, **caractérisé en ce que** la gorge inférieure (12) de la pièce de sécurisation (10) et/ou la gorge (24) du support antagoniste (20) présentent un gradin (16).

8. Système anti-levage selon l'une des revendications 1 à 7, **caractérisé en ce que** la pièce de sécurisation (10) présente une gorge supérieure (13) qui entoure la patte de fixation (40), en particulier dans la zone d'une arête supérieure (43).

9. Système anti-levage selon la revendication 8, **caractérisé en ce que** la surface (17) de la pièce de sécurisation (10) qui conduit jusqu'à la gorge (13) supérieure présente un chanfrein (44).

10. Système anti-levage selon l'une des revendications 1 à 9, **caractérisé en ce que** la zone supérieure (19) de la pièce de sécurisation (10) présente un évidement (18) permettant à un outil, un ongle ou similaire, d'engrener pour démonter la patte de fixation (40).

11. Système anti-levage selon l'une des revendications 1 à 10, **caractérisé en ce que** la pièce sécurisation (10) et/ou le support antagoniste (20) sont en matière plastique.

12. Module comprenant au moins un système anti-levage selon l'une des revendications 1 à 11 et au moins une console, **caractérisé en ce que** la console (30) est une console murale ou qu'elle est retenue contre un rail ou qu'elle est configurée monobloc avec une console en équerre, ou qu'il est possible de la fixer contre une telle équerre, sachant que la console (30) est de préférence en métal.
